# EUROPÄISCHE PATENTSCHRIFT

(11) **EP 1 437 323 B1**
(45) Veröffentlichungstag und Bekanntmachung des Hinweises auf die Patenterteilung: **20.09.2017**
(21) Anmeldenummer: 04000230.5
(22) Anmeldetag: 08.01.2004
(51) Int. Cl.: B66C 3/16, E02F 3/47

(54) **Drehvorrichtung für Lastaufnahmemittel wie Baggergreifer und dergleichen**
Rotation device for load pick up means such as excavator grabs
Dispositif de rotation pour moyens de prise de charge comme des grapins d'excavatrice

(30) Priorität: 08.01.2003 DE 10300265
(43) Veröffentlichungstag der Anmeldung: 14.07.2004
(73) Patentinhaber: Heinz Thumm Oelhydraulische Antriebe GmbH, 70736 Fellbach (DE)
(72) Erfinder: Thumm, Heinz, 70736 Fellbach (DE)
(74) Vertreter: Manitz Finsterwald Patentanwälte PartmbB

(56) Entgegenhaltungen:
- EP-A- 1 152 092
- EP-A- 1 170 518
- EP-B- 0 809 736
- US-A- 5 625 967

## Beschreibung

Die vorliegende Erfindung betrifft eine Drehvorrichtung für Lastaufnahmemittel wie Baggergreifer und dergleichen mit einem feststehenden Bauteil und einem mit diesem verbundenen, um eine Achse drehbaren bewegten Bauteil, insbesondere einem Stator und einem Rotor, einem zwischen feststehendem Bauteil und bewegtem Bauteil wirkenden, insbesondere hydraulischen Drehantrieb und Mitteln zum Arretieren des bewegten Bauteils gegenüber dem feststehenden Bauteil in mindestens einer Drehstellung zueinander.

Derartige Drehvorrichtungen mit einem hydraulischen Drehantrieb sind beispielsweise als Axial- oder Radialkolbenmotor bekannt. Aber auch Flügelzellenmotoren und Zahnradmotoren fallen hierunter.

Bei Verwendung derartiger Drehvorrichtungen für Lastaufnahmemittel wie Baggergreifer und dergleichen tritt das Problem auf, dass das Lastaufnahmemittel bei Deaktivierung des Drehantriebs infolge von Leckage verdrehbar bleibt. Ein solches Verdrehen bei deaktivierter Antriebsvorrichtung ist aber in vielen Fällen unerwünscht. Es ist daher bekannt, Bremsvorrichtungen vorzusehen, um ein Verdrehen des Lastaufnahmemittels bei deaktiviertem Drehantrieb zu verhindern.

So ist es beispielsweise bekannt, zwischen Stator und Rotor der Drehvorrichtung eine Lamellenbremse anzuordnen, bei welcher lamellenartig ausgebildete Bremsscheibenpaare gegeneinander preßbar sind, um ein Verdrehen von Rotor gegenüber Stator zu verhindern. Auch ist es bekannt, eine Bremse dadurch zu realisieren, dass ein Abfließen der Hydraulikflüssigkeit aus mindestens einer Druckkammer durch eine Absperreinrichtung verhindert wird. Die US-A-5625967 zeigt eine Drehvorrichtung gemäß dem Oberbegriff von Anspruch 1. Der Erfindung liegt die Aufgabe zugrunde, eine Drehvorrichtung der eingangs genannten Art anzugeben, bei welcher die Arretierung des bewegten Bauteils gegenüber dem feststehenden Bauteil verbessert ist. Insbesondere soll eine stabile und funktionssichere Arretierung erreicht werden, die möglichst eine 100 %ige Beibehaltung der eingestellten Position gewährleistet.

Diese Aufgabe wird durch die kennzeichnenden Merkmale aus Anspruch 1 gelöst. Dies gewährleistet eine sichere Arretierung des bewegten Bauteils gegen ein Verdrehen relativ zum feststehenden Bauteil. Die Arretierung kann dauerhaft aufrechterhalten bleiben, ohne dass die Gefahr besteht, dass sich das bewegte Bauteil trotz betätigter Arretiereinrichtung langsam verdreht, wie das bei Bremseinrichtungen der Fall sein kann. Auch unterliegt die Arretiervorrichtung keinem Verschleiß, wie sie bei Bremseinrichtungen durch Abnutzung der Bremsbeläge auftritt.

Durch die Anordnung eines Kranzes von Eingriffsaufnahmen, nämlich Außen- oder Innenzahnkranz, dessen Aufnahmen um eine Achse verteilt angeordnet sind, die mit der Drehachse des bewegten Bauteils zusammenfällt, ist eine Arretierung der Drehvorrichtung in unterschiedlichen Drehstellungen möglich. Erfindungsgemäß ist an dem anderen Bauteil ein Kranz von Eingriffselementen, nämlich ein Innen- oder Außenzahnkranz, drehfest angeordnet, dessen Eingriffselemente um eine Achse verteilt angeordnet sind, die mit der Drehachse des bewegten Bauteils zusammenfällt. Durch die Anordnung des Kranzes von Eingriffselementen an dem anderen Bauteil kann die Haltekraft zwischen den beiden Bauteilen vorteilhafterweise erhöht werden. Auch bei großen auftretenden Kräften kann dadurch eine sichere Arretierung der beiden Bauteile gegen ein Verdrehen gegeneinander gewährleistet werden. Erfindungsgemäß ist der Innen- oder Außenzahnkranz an dem zugeordneten Bauteil zwischen der ersten Stellung, in welcher er mit seinen Zähnen in die Zähne des Außen- oder Innenzahnkranzes am anderen Bauteil eingreift, und der zweiten Stellung, in welcher er diese freigibt, axial versetzbar angeordnet und in beiden Stellungen in die Zähne des Innen- oder Außenzahnkranzes mindestens ein an dem zugeordneten Bauteil befestigtes Eingriffselement drehblockierend eingreift. Der Innen- oder Außenzahnkranz bleibt dadurch drehfest mit dem zugeordneten Bauteil verbunden, während er zum Betätigen und Lösen der Arretiervorrichtung zwischen seiner Eingriffsstellung und seiner Außereingriffsstellung axial hin und her bewegt werden kann. Damit wird ein einfaches Betätigen der Arretiervorrichtung ermöglicht.

Nach einer vorteilhaften Ausgestaltung ist an beiden Bauteilen jeweils ein Außenzahnkranz oder jeweils ein Innenzahnkranz befestigt, dessen Zähne um eine mit der Drehachse des bewegten Bauteils zusammenfallende Achse verteilt angeordnet sind, wobei der Innen- oder Außenzahnkranz in seiner einen Stellung in die Zähne beider Außen- oder Innenzahnkränze eingreift und in seiner anderen Stellung nur in die eines Außen- oder Innenzahnkranzes. Bei dieser Ausgestaltung in Art einer Zahnradkupplung dient der eine Außen- oder Innenzahnkranz, in dessen Zähne der Innen- oder Außenzahnkranz in beiden Stellungen eingreift, zugleich zur axialen Führung des Innen- oder Außenzahnkranzes und zur Festlegung des Innen- oder Außenzahnkranzes gegen ein Verdrehen.

Zur Verstellung des Eingriffselementes, insbesondere des Innen- oder Außenzahnkranzes, zwischen seinen beiden Stellungen ist bevorzugt ein Hydraulikmechanismus vorgesehen. Dabei kann sowohl das Lösen als auch das Arretieren hydraulisch betätigt erfolgen. Es ist aber auch möglich, nur in einer Richtung hydraulisch zu arbeiten und für die Rückstellung ein Rückstellelement, insbesondere ein Federelement vorzusehen. Diese Art der Betätigung ist funktionssicher sowie gut und schnell steuerbar. Andere Möglichkeiten sind eine elektrische, eine elektromagnetische oder eine mechanische Betätigung.

Zur hydraulischen Verstellung der Eingriffselemente, insbesondere des Innen- oder Außenzahnkranzes, ist insbesondere eine Kolben-Zylinder-Anordnung vorgesehen. Damit kann eine sichere Betätigung gewährleistet werden.

Nach einer weiteren Ausgestaltung der Erfindung sind die Außen- oder Innenzahnkränze am Außen- oder Innenumfang des feststehenden Bauteils und/oder des bewegten Bauteils vorgesehen. Damit kann vorteilhafterweise ein großer Durchmesser der Zahnkränze erreicht werden und damit eine hohe Zähnezahl. Entsprechend groß ist die Arretierkraft, die bei dieser Ausgestaltung erreicht werden kann. Auch nimmt mit der Zähnezahl die Feinheit der Positionierung zu, das heißt, der Winkel zwischen aufeinander folgenden Arretierpositionen wird kleiner.

Die Zähne des Innen- oder Außenzahnkranzes und/oder die Zähne des nicht dauernd mit diesem in Eingriff stehenden Außen- oder Innenzahnkranzes können nach einer weiteren Ausgestaltung der Erfindung an ihren aufeinanderzu gerichteten Kanten angeschrägt ausgebildet sein. Das Verschieben des Innen- oder Außenzahnkranzes in seine Eingriffsstellung mit den Zähnen des Außen- oder Innenzahnkranzes kann dadurch sicher gewährleistet werden.

Nach einer weiteren Ausgestaltung der Erfindung sind Mittel vorgesehen, durch welche die Einstellung einer relativen Drehstellung der Eingriffsaufnahmen und der Eingriffselemente zueinander vor der Verstellung der Eingriffselemente in ihre Eingriffsstellung sicherstellbar ist. Hierdurch kann die Funktionssicherheit der Arretiereinrichtung gewährleistet werden.

Bevorzugt sind Mittel zur Ermittelung der relativen Drehstellung der Eingriffsaufnahmen und der Eingriffselemente zueinander sowie Mittel zur Korrektur der relativen Drehstellung derart, dass ein Verstellen der Eingriffsmittel in ihre Eingriffsstellung möglich ist, vorgesehen. Insbesondere sind zur Ermittlung der relativen Drehstellung Takter oder Sensoren vorgesehen. Hierdurch kann ein Eingreifen der Eingriffselemente zur Arretierung in vorteilhafter Weise sichergestellt werden.

Ebenfalls bevorzugt und vorteilhaft ist es, wenn die Mittel zur automatischen Korrektur der Drehstellung, insbesondere durch Verdrehen in die nächstmögliche Eingriffsposition, ausgebildet sind. Zum einen ist hierdurch eine manuelle Korrektur nicht erforderlich und zum anderen kann die Größe der Korrektur gering gehalten werden, so dass die ursprünglich eingestellte Drehstellung nur wenig verändert wird. Durch Mittel zur Erfassung und/oder Anzeige der Stellung der Eingriffselemente kann deren Position vorteilhafterweise überwacht werden.

Die Verstellung der Eingriffselemente kann über einen eigenen Steuerkreis erfolgen. Dies ermöglicht eine große Freiheit bei der Betätigung der Arretiervorrichtung. Es ist aber auch möglich, die Verstellung der Eingriffselemente mit dem Steuerkreis für die Verdrehung zu koppeln.

Ausführungsbeispiele der Erfindung sind in der Zeichnung dargestellt und werden nachfolgend beschrieben. Es zeigen, jeweils in schematischer Darstellung,
- Fig. 1: eine Draufsicht auf die Oberseite einer erfindungsgemäßen Drehvorrichtung,
- Fig. 2: einen Schnitt durch eine erfindungsgemäße Drehvorrichtung und
- Fig. 3: ein Detailschnitt einer erfindungsgemäßen Drehvorrichtung.

Die dargestellte Drehvorrichtung umfasst einen Stator 1, welcher beispielsweise mit einem nicht dargestellten Baggerausleger verbindbar ist, und einen am Stator um eine Achse I drehbar gelagerten Rotor 2, an dem beispielsweise ein ebenfalls nicht gezeigter Baggergreifer befestigbar ist. Stator 1 und Rotor 2 können aber auch umgekehrt montiert werden, so dass der Stator 1 zum Rotor und der Rotor 2 zum Stator wird.

Der zwischen Stator 1 und Rotor 2 wirkende Antrieb umfasst eine Mehrzahl von radial zur Drehachse I im Stator 1 angeordneten Kolben-Zylinder-Anordnungen 3. Die Zylinder der Kolben-Zylinder-Anordnungen 3 werden jeweils durch eine im Querschnitt kreiszylindrische Ausnehmung 4 im Stator 1 gebildet, in welcher ein Kolben 5 in Radialrichtung verschiebbar geführt ist. Zwischen dem radial innen liegenden Grund 6 der Ausnehmung 4 und dem Kolben 5 ist jeweils ein Kolbendruckraum 7 ausgebildet. In diesem Kolbendruckraum 7 ist jeweils eine Druckfeder 8 angeordnet, die sich einerseits am Grund 6 der Ausnehmung 4 und andererseits am Kolben 5 abstützt.

Auf der dem Kolbendruckraum 7 abgewandten Seite des Kolbens 5 ist jeweils eins walzenförmiger Abrollkörper 9 vorgesehen, welcher am Kolben 5 um eine zur Achse I parallele Achse II verdrehbar gelagert ist. Durch die auf den Kolben 5 wirkende Druckfeder 8 wird ein Abheben des Abrollkörpers 9 von einer Kurvenbahn 10 verhindert, die am Rotor 2 den Kolben 5 gegenüberliegend vorgesehen ist. Der Abstand der Kurvenbahn 10 von der Drehachse I ändert sich um die Drehachse I herum zyklisch zwischen einem maximalen Abstand, in welchem der Kolben 5 ausgefahren ist, und einem minimalen Abstand, in welchem der Kolben 5 eingefahren ist.

Die Betätigung der Kolben-Zylinder-Anordnung und damit die Verdrehung des Rotors 2 gegenüber dem Stator 1 erfolgt in an sich bekannter Weise über Hydraulikkanäle 11 und einen Verteilerzylinder 12, wie dies beispielsweise in der DE 199 44 987 A1 beschrieben ist. Deren Offenbarung wird hiermit ausdrücklich in die vorliegende Anmeldung einbezogen.

Am Außenumfang des Stators 1 ist ein erster Außenzahnkranz 13 vorgesehen, dessen Zähne um die Drehachse I des Rotors 2 verteilt angeordnet sind. Es handelt sich hierbei um einen Vollkranz, das heißt, die Zähne sind über den gesamten Umfang von 360° vorgesehen.

Ein weiterer Außenzahnkranz 14 ist am Außenumfang des Rotors 2, dem ersten Außenzahnkranz 13 des Stators 1 benachbart angeordnet. Die Zähne des Außenzahnkranzes 14 sind ebenfalls um die Drehachse I des Rotors 2 verteilt angeordnet und über den gesamten Umfang vorhanden. Außerdem stimmt der Durchmesser dieses zweiten Außenzahnkranzes 14 mit demjenigen des ersten Außenzahnkranzes 13 überein. Die Durchmesser könnten jedoch auch unterschiedlich sein.

Des Weiteren ist am Rotor 2 ein Schaltring 15 mit einem Innenzahnkranz 16 vorgesehen. Der Schaltring 15 sitzt mit dem Innenzahnkranz 16 auf dem Außenzahnkranz 14 des Rotors 2. Das heißt, die Zähne des Innenzahnkranzes 16 stehen mit den Zähnen des Außenzahnkranzes 14 in Eingriff. Der Durchmesser des Innenzahnkranzes 16 ist dabei so bemessen, dass der Schaltring 15 auf dem Außenzahnkranz 14 des Rotors 2 axial verschiebbar ist und durch die Zähne des Außenzahnkranzes 14 axial geführt wird.

Der Schaltring 15 und die Zähne seines Innenzahnkranzes 16 weisen eine in Richtung der Drehachse I gemessene Breite auf, die größer ist als die Breite der Zähne des Außenzahnkranzes 14. Und zwar entspricht die Breite in etwa der Summe aus der Breite des am Rotor 2 vorgesehenen Außenkranzes 14 der Breite des am Stator 1 vorgesehenen Außenzahnkranzes 13 und des zwischen diesen vorhandenen Freiraums 17. Der Innenzahnkranz 16 kann dadurch mit den Zähnen beider Außenzahnkränze 13 und 14 voll in Eingriff stehen. Diese Eingriffsstellung ist in Fig. 2 auf der rechten Seite gezeigt.

Unterhalb des Außenzahnkranzes 14 des Rotors 2 ist ebenfalls ein Freiraum 18 vorgesehen. Dieser ist so bemessen, dass der Schaltring 15 in eine axiale Stellung verschoben werden kann, in welcher die Zähne seines Innenzahnkranzes 16 außer Eingriff mit den Zähnen des Außenzahnkranzes 13 des Stators 1 stehen. Diese Außereingriffsstellung ist in Fig. 2 auf der linken Seite dargestellt.

Im normalen Betrieb der Drehvorrichtung, also beim Verdrehen des Rotors 2 gegenüber dem Stator 1, befindet sich der Schaltring 15 in der in Fig. 2 auf der linken Seite dargestellten Außereingriffsstellung. Der Rotor 2 kann in dieser Stellung gegenüber dem Stator 1 frei um die Achse I verdreht werden. Soll nun der Rotor 2 in einer bestimmten Drehstellung gegenüber dem Stator 1 arretiert werden, so kann der Schaltring 15 in die in Fig. 2 auf der rechten Seite dargestellte Eingriffsstellung axial verstellt werden. In dieser Eingriffsstellung greifen die Zähne des Innenzahnkranzes 16 des Schaltrings 15 sowohl in die Zähne des Außenzahnkranzes 13 des Stators 1 als auch in die Zähne des Außenzahnkranzes 14 des Rotors 2. Der Rotor 2 kann daher nicht gegenüber dem Stator 1 verdreht werden. Tatsächlich ist der Rotor 2 gegen den Stator 1 blockiert. Aufgrund der Anordnung der Zahnkränze 13, 14 am Außenumfang von Stator 1 und Rotor 2 können diese mit einem großen Durchmesser ausgebildet werden, so dass eine große Zähnezahl möglich wird. Dementsprechend groß ist die Blockierkraft, die einem Verdrehen des Rotors 2 gegenüber dem Stator 1 entgegen wirkt.

Zur Betätigung des Schaltringes 15 sind Kolben-Zylinder-Einheiten 19 vorgesehen. Eine solche ist in Fig. 3 dargestellt. Beispielsweise können vier derartige Einheiten 19 über den Umfang der Drehvorrichtung verteilt angeordnet sein.

Die Kolben-Zylinder-Einheit 19 umfasst eine im Rotor 2 vorgesehene zylindrische Aufnahme 20, in welcher ein doppelseitiger Kolben 21 dichtend geführt ist. Die Verschiebeachse III des Kolbens 21 verläuft dabei parallel zur Drehachse I des Rotors 2. Beidseits des Kolbens 21 sind Kolbendruckräume 22 und 23 ausgebildet, die alternativ mit Hydraulikflüssigkeit druckbeaufschlagbar sind.

Der Kolben 21 weist des Weiteren eine Kolbenstange 24 auf, die mit ihrem anderen Ende am Schaltring 15 befestigt ist. Eine Verschiebung des Kolbens 21 überträgt sich dadurch auf den Schaltring 15, so dass dieser zwischen zwei Endstellungen axial verschiebbar ist. Die eine Endstellung entspricht der in Fig. 2 auf der rechten Seite dargestellten, vom Rotor 2 entfernten Eingriffsstellung und die andere der in Fig. 2 auf der linken Seite dargestellten, dem Rotor 2 angenäherten Außereingriffsstellung. Mit vier derartigen Kolben-Zylinder-Anordnungen 19 kann eine verkantungsfreie Verschiebung des Schaltringes 15 erreicht werden. Grundsätzlich können aber auch nur drei oder mehr als vier derartige Kolben-Zylinder-Anordnungen 19 oder ein Ringkolben vorgesehen werden.

Die Außenzahnkränze 13 und 14 sind direkt in den Außenumfang des Stators 1 beziehungsweise des Rotors 2 eingebracht. Grundsätzlich ist es aber auch möglich, die Außenzahnkränze an separaten Ringen vorzusehen, die dann am Stator 1 beziehungsweise am Rotor 2 befestigt werden. Außerdem ist es möglich, anstelle eines Kolbens mit zwei Kolbendruckräumen 22, 23 eine Anordnung mit nur einem Kolbendruckraum zu verwenden und dann dafür auf der anderen Seite des Kolbens eine Rückstellfeder vorzusehen.

Die Zähne des Außenzahnkranzes 13 am Stator 1 und die Zähne des Innenzahnkranzes 16 des Schaltrings 15 sind auf ihrer einander zugewandten Seite bevorzugt angeschrägt ausgebildet. Dadurch wird ein Verschieben des Schaltringes 15 aus der Außereingriffsstellung in die Eingriffsstellung in jeder Drehstellung des Rotors 2 gegenüber dem Stator 1 sichergestellt. Soll eine Verstellung in die Eingriffsstellung auch während des Verdrehens des Rotors 3 gegenüber dem Stator 1 ermöglicht werden, so können hierfür übliche Synchronisierungsmittel vorgesehen werden. Die Verstellung des Schaltrings 15 zwischen seinen beiden Stellungen erfolgt im Übrigen bevorzugt durch einen eigenen Steuerkreis. Das heißt, die Kolben-Zylinder-Anordnung 19 ist frei betätigbar. Eine automatische Betätigung ist ebenfalls möglich, indem die Steuerung mit dem Steuerkreis des Drehantriebs gekoppelt wird.

Man erhält eine Drehvorrichtung mit stabiler Arretiermöglichkeit, die dennoch günstig herstellbar ist und wenig zusätzlichen Bauraum beansprucht.

### Bezugszeichenliste

- 1: Stator
- 2: Rotor
- 3: Kolben-Zylinder-Anordnung
- 4: Ausnehmung
- 5: Kolben
- 6: Grund von 4
- 7: Kolbendruckraum
- 8: Rückstellfeder
- 9: Abrollkörper
- 10: Kurvenbahn
- 11: Hydraulikkanal
- 12: Verteiler
- 13: Außenzahnkranz
- 14: Außenzahnkranz
- 15: Schaltring
- 16: Innenzahnkranz
- 17: Freiraum
- 18: Freiraum
- 19: Kolben-Zylinder-Anordnung
- 20: Aufnahme
- 21: Kolben
- 22: Kolbendruckraum
- 23: Kolbendruckraum
- 24: Kolbenstange
- I: Drehachse von 2
- II: Drehachse von 9
- III: Verschiebeachse von 21

## Patentansprüche

1. Drehvorrichtung für Lastaufnahmemittel wie Baggergreifer und dergleichen mit einem feststehenden Bauteil (1) und einem mit diesem verbundenen, um eine Achse (I) drehbaren bewegten Bauteil (2), insbesondere einem Stator und einem Rotor, einem zwischen feststehendem Bauteil (1) und bewegtem Bauteil (2) wirkenden, insbesondere hydraulischen Drehantrieb und Mitteln zum Arretieren des bewegten Bauteils (2) gegenüber dem feststehenden Bauteil (1) in mindestens einer Drehstellung zueinander, wobei an mindestens einem der beiden Bauteile (1) ein Kranz (13) von Eingriffsaufnahmen, nämlich Außen- oder Innenzahnkranz befestigt ist, dessen Aufnahmen um eine Achse verteilt angeordnet sind, die mit der Drehachse (I) des bewegten Bauteils (2) zusammenfällt, und wobei an dem anderen Bauteil (2) ein Kranz (16) von Eingriffselementen, nämlich ein Innen- oder Außenzahnkranz, drehfest angeordnet ist, dessen Eingriffselemente um eine Achse verteilt angeordnet sind, die mit der Drehachse (I) des bewegten Bauteils (2) zusammenfällt, wobei der Innen- oder Außenzahnkranz (16) des zweiten Bauteils (2) zwischen einer ersten Stellung, in welcher er mit seinen Zähnen in die Zähne des Außen- oder Innenzahnkranzes (13) am ersten Bauteil (1) eingreift, und einer zweiten Stellung, in welcher er diese freigibt, axial versetzbar ist,
**dadurch gekennzeichnet,**
**dass** in beiden Stellungen in die Zähne des axial versetzbaren Innen- oder Außenzahnkranzes (16) mindestens ein an dem zweiten Bauteil (2) befestigtes Eingriffselement (14) drehblockierend eingreift.

2. Drehvorrichtung nach Anspruch 1,
**dadurch gekennzeichnet,**
**dass** an beiden Bauteilen (1, 2) jeweils ein Außen- oder jeweils ein Innenzahnkranz (13, 14) befestigt ist, dessen Zähne um eine mit der Drehachse (I) des drehbaren Bauteils (2) zusammenfallende Achse verteilt angeordnet sind, und dass der axial versetzbare Innen- oder Außenzahnkranz (16) in der einen Stellung in die Zähne beider Außen- oder Innenzahnkränze (13, 14) eingreift und in der anderen Stellung nur in diejenigen des Außen- oder Innenzahnkranzes (14) des zweiten Bauteils (2).

3. Drehvorrichtung nach einem der vorhergehenden Ansprüche,
**dadurch gekennzeichnet,**
**dass** zur Verstellung der axial versetzbaren Eingriffselemente (16), nämlich des Innen- oder Außenzahnkranzes, zwischen ihren beiden Stellungen ein Hydraulikmechanismus vorgesehen ist, wobei der Hydraulikmechanismus bevorzugt sowohl zur Verstellung der Eingriffselemente (16) in die Eingriffsstellung als auch in die Freigabestellung ausgebildet ist und/oder bevorzugt zur hydraulischen Verstellung der axial versetzbaren Eingriffselemente (16), nämlich des Innen- oder Außenzahnkranzes, eine Kolben-Zylinder-Anordnung (19) vorgesehen ist.

4. Drehvorrichtung nach einem der vorhergehenden Ansprüche,
**dadurch gekennzeichnet,**
**dass** die Außen- oder Innenzahnkränze (13, 14) am Außen- oder Innenumfang des feststehenden Bauteils (1) und/oder des bewegten Bauteils (2) vorgesehen sind und/oder dass die Außen- oder Innenzahnkränze (13, 14) und der Innen- oder Außenzahnkranz (16) in Art einer Kupplungsverzahnung ausgebildet sind.

5. Drehvorrichtung nach einem der vorhergehenden Ansprüche,
**dadurch gekennzeichnet,**
**dass** die Zähne des Innen- oder Außenzahnkranzes (16) und/oder des nicht dauernd mit diesem in Eingriff stehenden Außen- oder Innenzahnkranzes (13) an ihren aufeinanderzu gerichteten Kanten angeschrägt ausgebildet sind.

6. Drehvorrichtung nach einem der vorhergehenden Ansprüche,
**dadurch gekennzeichnet,**
**dass** Mittel vorgesehen sind, durch welche die Einstellung einer relativen Drehstellung der Eingriffsaufnahmen (13) und der Eingriffselemente (16) zueinander vor der Verstellung der Eingriffselemente (16) in ihre Eingriffsstellung sicherstellbar ist, wobei bevorzugt Mittel vorgesehen sind zur Ermittelung der relativen Drehstellung der Eingriffsaufnahmen (13) und der Eingriffselemente (16) zueinander sowie Mittel zur Korrektur der relativen Drehstellung derart, dass ein Verstellen der Eingriffselemente (16) in ihre Eingriffsstellung möglich ist.

7. Drehvorrichtung nach Anspruch 6,
**dadurch gekennzeichnet,**
**dass** zur Ermittelung der relativen Drehstellung Takter oder Sensoren vorgesehen sind, wobei die Mittel bevorzugt zur automatischen Korrektur der Drehstellung, insbesondere durch Verdrehen in die nächstmögliche Eingriffsposition ausgebildet, sind.

8. Drehvorrichtung nach einem der vorhergehenden Ansprüche,
**dadurch gekennzeichnet,**
**dass** über den gesamten Umfang der Zahnkränze (13, 14, 16) Zähne vorgesehen sind.

9. Drehvorrichtung nach einem der vorhergehenden Ansprüche,
**dadurch gekennzeichnet,**
**dass** zur Verstellung der axial versetzbaren Eingriffselemente (16) ein eigener Steuerkreis vorgesehen ist oder dass der Steuerkreis der axial versetzbaren Eingriffselemente (16) zu deren automatischer Verstellung mit der Steuerung des Drehantriebs gekoppelt ist.

10. Drehvorrichtung nach einem der vorhergehenden Ansprüche,
**dadurch gekennzeichnet,**
**dass** Mittel zur Erfassung und/oder Anzeige der Stellung der axial versetzbaren Eingriffselemente (16) vorgesehen sind.

## Claims

1. A rotary apparatus for load pick-up means such as excavator grabs and the like having one fixed component (1) and one component (2) connected thereto and rotatably movable about an axis (I), in particular a stator and a rotor; having a rotary drive, in particular a hydraulic rotary drive, acting between the fixed component (1) and the moving component (2); and having means for locking the moving component (2) with regard to the fixed component (1) in at least one rotational position with respect to one another, wherein a ring (13) of engagement receivers, namely an outer or inner toothed ring, is fastened to at least one of the two components (1) and whose receivers are arranged distributed about an axis which coincides with an axis of rotation (I) of the moving component (2); and wherein a ring (16) of engagement elements, namely an inner or outer toothed ring, is rotationally fixedly arranged at the other component (2) and whose engagement elements are arranged distributed about an axis which coincides with the axis of rotation (I) of the moving component (2), wherein the inner or outer toothed ring (16) of the second component (2) is axially displaceable between a first position in which its teeth engage into the teeth of the outer or inner toothed ring (13) at the first component (1) and a second position in which it releases them,
**characterized in that**
at least one engagement element (14) fastened to the second component (2) engages into the teeth of the axially displaceable inner or outer toothed ring (16) in both positions such that it blocks rotation.

2. A rotary apparatus in accordance with claim 1,
**characterized in that**
a respective outer toothed ring or a respective inner toothed ring (13, 14) whose teeth are arranged distributed about an axis coinciding with the axis of rotation (I) of the rotatable component (2) is fastened to both components (1, 2); and **in that** the axially displaceable inner or outer toothed ring (16) engages into the teeth of both the outer or inner toothed rings (13, 14) in the one position and only into those of the outer or inner toothed ring (14) of the second component (2) in the other position.

3. A rotary apparatus in accordance with one of the preceding claims,
**characterized in that**
a hydraulic mechanism is provided for the adjustment of the axially displaceable engagement elements (16), namely of the inner or outer toothed ring, between their two positions, with the hydraulic mechanism preferably being configured both for the adjustment of the engagement elements (16) into the engagement position and into the release position; and/or **in that** a piston-in-cylinder arrangement (19) is preferably provided for the hydraulic adjustment of the axially displaceable engagement elements (16), namely of the inner or outer toothed ring.

4. A rotary apparatus in accordance with any one of the preceding claims,
**characterized in that**
the outer or inner toothed rings (13, 14) are provided at the outer or inner periphery of the fixed component (1) and/or of the moving component (2); and/or **in that** the outer or inner toothed rings (13, 14) and the inner or outer toothed ring (16) are configured in the manner of a coupling tooth arrangement.

5. A rotary apparatus in accordance with any one of the preceding claims,
**characterized in that**
the teeth of the inner or outer toothed ring (16) and/or of the outer or inner toothed ring (13) which is not continuously in engagement therewith are chamfered at their edges directed toward one another.

6. A rotary apparatus in accordance with any one of the preceding claims,
**characterized in that**
means are provided by which the setting of a relative rotational position of the engagement receivers (13) and of the engagement elements (16) with respect to one another can be ensured before the adjustment of the engagement elements (16) into their engagement position, with means preferably being provided for the determination of the relative rotational position of the engagement receivers (13) and of the engagement elements (16) with respect to one another as well as means for the correction of the relative rotational position such that an adjustment of the engagement elements (16) into their engagement position is possible.

7. A rotary apparatus in accordance with claim 6,
**characterized in that**
incremental sensors or sensors are provided for the determination of the relative rotational position, with the means preferably being configured for the automatic correction of the rotational position, in particular by a rotation into the next-possible engagement position.

8. A rotary apparatus in accordance with any one of the preceding claims,
**characterized in that**
teeth are provided over the total periphery of the toothed rings (13, 14, 16).

9. A rotary apparatus in accordance with any one of the preceding claims,
**characterized in that**
a separate control circuit is provided for the adjustment of the axially displaceable engagement elements (16); or **in that** the control circuit of the axially displaceable engagement elements (16) is coupled to the control of the rotary drive for their automatic adjustment.

10. A rotary apparatus in accordance with any one of the preceding claims,
**characterized in that**
means for the detection and/or for the display of the position of the axially displaceable engagement elements (16) are provided.

## Revendications

1. Dispositif de rotation pour moyens de prise de charge, tels que des grappins d'excavateur et analogues, comportant un composant stationnaire (1) et un composant mobile (2) relié à celui-ci et rotatif autour d'un axe (I), en particulier un stator et un rotor, un entraînement de rotation en particulier hydraulique agissant entre le composant stationnaire (1) et le composant mobile (2), et des moyens pour arrêter le composant mobile (2) par rapport au composant stationnaire (1) dans au moins une position de rotation l'un par rapport à l'autre,
dans lequel
une couronne (13) de logements d'engagement, à savoir une couronne dentée extérieure ou intérieure, est fixée sur l'un au moins des deux composants (1), dont les logements sont disposés en répartition autour d'un axe qui coïncide avec l'axe de rotation (I) du composant mobile (2), et
sur l'autre composant (2) est prévue solidairement en rotation une couronne (16) d'éléments d'engagement, à savoir une couronne dentée intérieure ou extérieure, dont les éléments d'engagement sont disposés en répartition autour d'un axe qui coïncide avec l'axe de rotation (I) du composant mobile (2),
la couronne dentée intérieure ou extérieure (16) du second composant (2) est susceptible d'être décalée axialement entre une première position dans laquelle elle vient s'engager par ses dents dans les dents de la couronne dentée extérieure ou intérieure (13) sur le premier composant (1) et une seconde position dans laquelle elle libère celles-ci,
**caractérisée en ce que**
dans les deux positions, au moins un élément d'engagement (14) fixé sur le second composant (2) vient s'engager avec blocage en rotation dans les dents de la couronne dentée intérieure ou extérieure (16) susceptible d'être décalée axialement.

2. Dispositif de rotation selon la revendication 1,
**caractérisé en ce que**
une couronne dentée extérieure ou intérieure (13, 14) est fixée respectivement sur les deux composants (1, 2), dont les dents sont disposées en répartition autour d'un axe qui coïncide avec l'axe de rotation (I) du composant mobile (2), et **en ce que**
dans une position, la couronne dentée intérieure ou extérieure (16) susceptible d'être décalée axialement vient s'engager dans les dents des deux couronnes dentées extérieure ou intérieure (13, 14), et dans l'autre position, elle ne vient s'engager que dans celles de la couronne dentée extérieure ou intérieure (14) du second composant (2).

3. Dispositif de rotation selon l'une des revendications précédentes,
**caractérisé en ce que**
pour déplacer les éléments d'engagement (16) susceptibles d'être décalés axialement, à savoir de la couronne dentée intérieure ou extérieure, entre leurs deux positions, il est prévu un mécanisme hydraulique, le mécanisme hydraulique étant réalisé de préférence aussi bien pour déplacer les éléments d'engagement (16) vers la position d'engagement que vers la position de libération et/ou pour déplacer par voie hydraulique les éléments d'engagement (16) susceptibles d'être décalés axialement, à savoir de la couronne dentée intérieure ou extérieure, il est prévu un agencement à piston-et-cylindre (19).

4. Dispositif de rotation selon l'une des revendications précédentes,
**caractérisé en ce que**
les couronnes dentées extérieure ou intérieure (13, 14) sont prévues sur la périphérie extérieure ou intérieure du composant stationnaire (1) et/ou du composant mobile (2), et/ou les couronnes dentées extérieure ou intérieure (13, 14) et la couronne dentée intérieure ou extérieure (16) sont réalisées sous la forme d'une denture de couplage.

5. Dispositif de rotation selon l'une des revendications précédentes,
**caractérisé en ce que**
les dents de la couronne dentée intérieure ou extérieure (16) et/ou de la couronne dentée extérieure ou intérieure (13) qui n'est pas en permanence en engagement avec celle-ci sont réalisées en étant biseautées sur leurs arêtes dirigées les unes vers les autres.

6. Dispositif de rotation selon l'une des revendications précédentes,
**caractérisé en ce que**
il est prévu des moyens permettant d'assurer le réglage d'une position de rotation relative des logements d'engagement (13) et des éléments d'engagement (16) les uns par rapport aux autres avant le déplacement des éléments d'engagement (16) vers leur position d'engagement, et de préférence il est prévu des moyens pour déterminer la position de rotation relative des logements d'engagement (13) et des éléments d'engagement (16) les uns par rapport aux autres ainsi que des moyens pour corriger la position de rotation relative, de manière à permettre un déplacement des éléments d'engagement (16) jusque dans leur position d'engagement.

7. Dispositif de rotation selon la revendication 6,
**caractérisé en ce que**
pour déterminer la position de rotation relative, il est prévu des horloges ou des capteurs, les moyens étant réalisés de préférence pour la correction automatique de la position de rotation, en particulier par rotation dans la prochaine position d'engagement possible.

8. Dispositif de rotation selon l'une des revendications précédentes,
**caractérisé en ce que**
il est prévu des dents sur toute la périphérie des couronnes dentées (13, 14, 16).

9. Dispositif de rotation selon l'une des revendications précédentes,
**caractérisé en ce que**
pour le déplacement des éléments d'engagement (16) susceptibles d'être décalés axialement, il est prévu un propre circuit de commande, ou **en ce que** le circuit de commande des éléments d'engagement (16) susceptibles d'être décalés axialement est couplé à la commande de l'entraînement de rotation pour leur déplacement automatique.

10. Dispositif de rotation selon l'une des revendications précédentes,
**caractérisé en ce que**
il est prévu des moyens pour détecter et/ou afficher la position des éléments d'engagement (16) susceptibles d'être décalés axialement.
